# EUROPÄISCHE PATENTSCHRIFT

(11) **EP 0 224 631 B1**
(45) Veröffentlichungstag und Bekanntmachung des Hinweises auf die Patenterteilung: **16.08.1989**
(21) Anmeldenummer: 86104827.0
(22) Anmeldetag: 09.04.1986
(51) Int. Cl.: B65D 27/14

(54) **Briefumschlag, insbesondere für maschinelles Kuvertieren**
Envelope, particularly for automatic enveloping
Enveloppe, en particulier pour utilisation dans des machines de mise sous enveloppe

(30) Priorität: 06.12.1985 DE 3543136
(43) Veröffentlichungstag der Anmeldung: 10.06.1987
(73) Patentinhaber: AWA COUVERT August Wegener GmbH + Co., D-3220 Alfeld/Leine (DE)
(72) Erfinder: Klimm, Wolfgang, D-3220 Alfeld (DE)
(74) Vertreter: Döring, Rudolf

(56) Entgegenhaltungen:
- FR-A- 2 346 231
- GB-A- 2 023 539
- US-A- 3 568 398

## Beschreibung

Die Erfindung betrifft einen Briefumschlag, insbesondere für maschinelles Kuvertieren, mit den Merkmalen des Oberbegriffes des Anspruches 1 sowie Verfahren zur Herstellung von vorgenannten Briefumschlägen.

Die automatische Befüllung von für Kuvertiermaschinen geeigneten Briefumschlägen stößt in der Praxis auf Schwierigkeiten, da beim Einfüllen des Füllgutes das Füllgut in die Klebenaht zwischen Bodenklappe und Seitenklappen einläuft und sich zwischen diesen beiden Teilen des Umschlages verhakt. Dies gilt insbesondere bei Umschlägen mit innenliegenden Seitenklappen.

Es sind Verfahren-vorgeschlagen, um die Gummierung der Seitenklappen so deckungsgerecht anzubringen, daß eine absolute und verhakungsfreie Verklebung zwischen Seitenklappen und Bodenklappe möglich ist (vgl. die DE-A 2 220 206). Diese Maßnahme ist jedoch auf bestimmte Verarbeitungsverfahren, z.B. auf solche beschränkt, bei denen Papier von einer Rolle abgezogen und auf einer One-line-Maschine verarbeitet wird.

Bei anderen bekannten Verfahren ist eine absolute und verhakungsfreie Verklebung nur möglich, wenn man in Kauf nimmt, daß Leim auch auf die Rückfläche der Vorderseite des Umschlages gelangt mit der Gefahr, daß Vorderseite und Bodenklappe des Umschlages miteinander verkleben und der Umschlag unbrauchbar wird.

Unter Gummierung wird jede übliche Klebstoffauftragung zur Herstellung der verklebten Verbindungen verstanden.

Bei der bekannten One-line-Produktion wird das Papier von der Rolle abgewickelt, dann gummiert und die Gummierung z.B. über Mikrowelle getrocknet, worauf das Format durch Rotationsmesser geschnitten und der Zuschnitt mit den gummierten Seitenklappen zum Umschlag gefaltet wird. Der zuvor auf die Seitenklappen aufgetragene und getrocknete Leim wird dann reaktiviert und die Verklebung zwischen Bodenklappe und Seitenklappen während des Einfalzens der Seitenklappen unter die Bodenklappe durchgeführt. Bei der Blattverarbeitung muß zunächst die Gummierung getrennt auf einer Rollenstanze erfolgen und die Gummierung getrocknet werden. Danach wird der Bogen ausgestanzt, und die Zuschnitte werden gelagert. Durch den Leimauftrag ergeben sich örtlich unterschiedliche Materialdicken bzw. beim Stapeln örtlich unterschiedliche Stapelhöhen, die dazu führen, daß die Zuschnitte sich im Stapel schüsselartig verformen. Dies führt bei der Lagerung und der Abstapelung zu Schwierigkeiten. Das gleiche gilt für die Anlage der so verformten Zuschnitte an die die Zuschnitte weiterverarbeitende Blattmaschine. Eine Vorgummierung in Streifenform auf einer Gummiermaschine mit anschließendem Querschneiden, um einen mehrfach nutzbaren Bogen zu erhalten, kann zu Wellenerscheinungen führen. Für das anschließende Ausstanzen können moderne und automatisch gesteuerte Maschinen kaum verwendet werden.

Es ist Aufgabe der Erfindung, die aufgezeigten Nachteile zu vermeiden und einen Briefumschlag sowie ein Verfahren zu dessen Herstellung so zu gestalten, daß der Briefumschlag auf einfache und billige Weise gefertigt werden kann und eine absolut verhakungsfreie Verklebung zwischen der Bodenklappe und den Seitenklappen gewährleistet ist, ohne daß die Gefahr besteht, daß die Bodenklappe und die Umschlagvorderseite miteinander verkleben.

Die vorstehende Aufgabe wird durch die Lehre des Anspruches 1 sowie hinsichtlich des Verfahrens durch die Ansprüche 10 und 11 gelöst.

Bei vorgenannter Ausbildung wird auf die sonst notwendige Präzision bei der Auftragung der Gummierung gänzlich verzichtet. Es wird vielmehr bewußt in Kauf genommen bzw. darauf abgestellt, daß die Gummierung, die auf die Seitenklappe und/oder die Bodenklappe aufgetragen wird, die freie Kante der Seitenklappe zumindest in Richtung der Verschlußklappe oder auch zur Mitte der Vorderseite hin überragt und so ein Teil der Gummierung auch auf die Rückfläche der Vorderseite des Umschlages gelangt. Dadurch wird gewährleistet, daß die Seitenklappen vor allem in den entscheidenden Bereichen unmittelbar angrenzend an die der Verschlußklappe zugekehrte Klappenkante sicher mit Gummierung beschichtet werden. Die auf die Rückfläche der Vorderseite des Umschlages beim Auftrag und/oder Verkleben der Bodenklappe gelangende Gummierung wird in ihrer Wirkung unschädlich gemacht, indem zwischen der Rückfläche der Vorderseite und diesen Gummierungsbereichen ein Trennmittel vorgesehen ist, das nach Trocknen der Gummierung die Klebkraft unwirksam macht, so daß eine Verklebung zwischen der Vorderseite des Umschlages und der Bodenklappe ausgeschlossen ist.

Die Unteransprüche 2 bis 5 betreffen vorteilhafte Weiterbildungen der Lehre des Anspruches 1.

Gemäß den Unteransprüchen 2 bis 5 ist die Anordnung der Trennschicht ausschließlich im Bereich der freien Kanten der umgefalzten Seitenklappen vorgesehen und soll sich dabei nach dem Anspruch 1 außerhalb der Seitenklappen erstrecken. Hierdurch kommt man mit einer relativ geringen Menge des Trennmittels aus, da dieses nur streifenförmig auf die Rückfläche der Vorderseite aufgebracht werden muß.

Die Trennmittel können dabei auf Lack-, Silikon-oder Wachsbasis oder ähnlich geeignete Mittel aufgebaut sein.

Die Lösung nach den Ansprüchen 6 bis 8 sieht gegenüber den Ansprüchen 1 bis 5 einen vollflächigen Auftrag der Trennschicht auf die Rückfläche der Vorderseite sowie die Rückfläche der Bodenklappe zwischen den mit den Seitenklappen zusammenwirkenden Randzonen vor, wobei die Trennschichten als pigmentierte, das Durchscheinvermögen der Vorderseite und der Bodenklappe vermindernde oder verhindernde Beschichtungen ausgebildet sind. Hierdurch kann auf die sonst notwendige Bedruckung der Rückflächen der Vorderseite und der Bodenklappe verzichtet werden, um die Gefahr eines Durchscheinens des Inhaltes des Briefumschlages zu vermeiden. Bei praktischen Versuchen haben sich Trennschichten gemäß den Ansprüchen 7 und 8 bewährt. Als Druckfarben zur

Versetzung der genannten Dispersionen eignen sich Pigmentpräparate, die in Wasser und schwerflüchtigen wassermischbaren organischen Lösungsmitteln dispergierbar sind, so daß die bisher erforderliche Verwendung von Druckfarben mit einem sehr flüchtigen Lösungsmittel für den Innendruck der Umschläge entfallen kann. Auf diese Weise wird gleichzeitig eine Verminderung der Umweltbelastung erreicht.

Besonders günstige Bedingungen für eine sichere Verklebung der Seitenklappen mit der Bodenklappe ergeben sich, wenn die erforderliche Menge des Gummierungswerkstoffes zur Hälfte als Streifen auf die Rückfläche der Bodenklappe und zur anderen Hälfte als Streifen auf die jeweilige Seitenklappe aufgebracht ist und die Gummierungsstreifen auf der Seiten- und Bodenklappe seitlich gegeneinander so versetzt sind, daß sie sich noch über einen Teil ihrer Breite überlappen.

Durch das Aufbringen der Gummierungsstreifen auf die Seitenklappen und die Bodenklappe ergibt sich eine breitere Zone, über welche die genannten Klappen miteinander verklebt sind, wobei im Bereich der Überdeckung der seitlich gegeneinander versetzten Gummierungsstreifen eine sehr sichere und widerstandsfähige Klebung erreicht wird, andererseits jedoch in den seitlich der Überdeckung befindlichen Zonen noch eine so hinreichende Verklebung erfolgt, daß Störungen bei der späteren Handhabung des Umschlages, beispielsweise bei der automatischen Verteilung im Postdienst, vermieden werden. Die aufeinanderliegenden Bereiche der Bodenklappe und der Seitenklapen können mit relativ geringem Klebstoffaufwand über eine breite Zone hinreichend fest miteinander verbunden werden. Ein weiterer Vorteil ergibt sich dadurch, daß beim Aufpressen der Bodenklappe auf die Seitenklappen nur im Bereich der sich überdeckenden Gummierungsstreifen eine entsprechend geringe Menge des Klebstoffes über die der Verschlußklappe zugekehrte Kante der Seitenklappe herausgequetscht werden kann, der dort auf die Trennschicht gelangt und aufgrund der relativ geringen Menge dort sehr schnell trocknet, ohne daß er eine Klebwirkung entfalten kann.

Andererseits wird jedoch im Bereich der genannten Kanten, welche der Verschlußklappe zugekehrt sind, eine sichere Verklebung der Boden- und Seitenklappen erreicht, die für die automatische Kuvertierung von entscheidender Bedeutung ist. Zur Herstellung des neuen Umschlages sieht die Erfindung Verfahrensweisen gemäß den Ansprüchen 10 bis 12 vor, wobei der Anspruch 10 die Herstellung von Umschlägen nach den Ansprüchen 1 bis 5 und 9 und der Anspruch 11 das Verfahren zur Herstellung von Umschlägen gemäß den Ansprüchen 1 und 6 bis 8 betrifft.

Die im Verfahrensanspruch 12 genannten Mengen des Gummierungswerkstoffes haben sich als besonders zweckmäßig und erfahrungsgemäß auch hinreichend ergeben, um im Bereich der sich überdeckenden Gummierungsstreifen eine sichere Verklebung und im Bereich außerhalb dieser Überdeckung eine hinreichende Haftung zu erzielen, die bei der Handhabung des Umschlages auch auf automatischen Sortiermaschinen erhalten bleibt.

Die Fertigung der Umschläge ist gemäß den Verfahrensansprüchen außerordentlich einfach und wegen der verminderten Präzisionsanforderungen an den Auftrag der Gummierung in bezug auf die freien Kanten der Seitenklappen auch preisgünstig. Durch den beschriebenen vollflächigen Auftrag des mit Farbpigmenten versetzten Trennmittels auf die gesamte Rückfläche der Vorderseite sowie die Rückfläche der Bodenklappe im Bereich zwischen den mit den Seitenklappen zusammenwirkenden Randzonen entfällt die sonst zusätzlich notwendige Bedruckung der genannten Flächen, so daß ein ganzer Arbeitsgang bei der Herstellung derartiger Umschläge eingespart wird. Dabei kann zur Herstellung der Umschläge sowohl vom Rollenformat als auch vom Blatt- oder Bogenformat aus gegangen werden.

Bei der vollflächigen Beschichtung der Rückflächen der Vorderseite sowie der Bodenklappe wird außerdem sichergestellt, daß Leimpartikelchen, die auf die Rückfläche der Vorderseite bzw. der Bodenklappe gelangen sollten, nicht zu einer Verklebung zwischen der Vorderseite und der Bodenklappe führen können. Auch in dieser Beziehung macht sich die vollflächige Beschichtung der genannten Rückflächen der Vorderseite und der Bodenklappe mit dem Trennmittel vorteilhaft bemerkbar.

Die Erfindung wird nachfolgend anhand schematischer Zeichnungen an zwei Ausführungsbeispielen näher erläutert.
Fig. 1 zeigt einen fertigen Zuschnitt für eine erste Variante des neuen Briefumschlages,
Fig. 2 gibt entsprechend Fig. 1 eine zweite Variante des fertigen Zuschnittes wieder.

Der Briefumschlag nach Fig. 1 weist eine Vorderseite 13 auf, deren Rückfläche dem Betrachter zugewandt ist, und an die über Falzlinien 6, 7 die Verschlußklappe 5 und die Bodenklappe 4 anschließen. An die Vorderseite 13 schließen weiterhin über Falzlinien 3 Seitenklappen 2 an. Diese werden zur Fertigstellung des Umschlages nach innen geklappt, mit Leim versehen und mit der Bodenklappe 4 verklebt. Dabei kann auch anstelle oder zusätzlich zu dem Leimauftrag auf die Seitenklappen die Bodenklappe im Bereich ihrer Auflageflächen auf die Seitenklappen mit einem Leimauftrag versehen sein.

Für ein maschinengerechtes Verhalten des Umschlages beim automatischen Kuvertieren ist es wesentlich, daß die im Inneren des Umschlages liegenden Seitenklappen zumindest im Bereich ihrer der Verschlußklappe zuge kehrten Enden kantendicht mit der Bodenklappe 4 verklebt sind, da anderenfalls sich das einzuführende Schriftgut zwischen diesen beiden Teilen verhaken kann, wodurch der automatische Kuvertiervorgang gestört wird.

Dies wird bei dem gezeigten Umschlag nach Fig. 1 auf einfache Weise erreicht. Es ist dabei gleichgültig, ob der gezeigte Zuschnitt ausgehend von Rollenpapier oder von Blatt- oder Bogenpapier hergestellt ist. Gemäß dem dargestellten Beispiel wird nach dem Einfalzen der Seitenklappen 2 der Leim oder ein anderer Klebstoff zur Gummierung der Seitenklappen auf diese z.B. mit Hilfe von Segmenten aufgebracht. Die Aufbringung erfolgt somit in Form von Streifen 8,9. Der weiter innenliegende Klebstoffstreifen 9 wird bewußt so aufgebracht, daß er die Kante 10 der Seitenklappe 2 sowohl der Länge als auch der Breite der Seitenklappe 2 nach überlappt. Dadurch gelangen auch Leimbereiche 12 auf die Rückfläche der Vorderseite 13 des Umschlages, wie dies in der Figur dargestellt ist. Durch diese Art des Leimauftrages wird in jedem Falle sichergestellt, daß bei der nachfolgenden Verklebung zwischen den Seitenklappen 2 und der Bodenklappe 4 die Verbindung absolut dicht und fest bis zur Kante 10 der Seitenklappen 2 hin erfolgt.

Um ein Verkleben der Rückfläche der Vorderseite 13 mit der Bodenklappe 3 durch die überstehenden Leimbereiche 12 zu verhindern, wird auf den Zuschnitt vor dem Einfalzen der Seitenklappen 2 ein Trennmittel aufgebracht. Dieses wird im dargestellten Beispiel der Fig. 1 als Trennmittelstreifen 11 aufgebracht, und zwar wenigstens über die Höhe der Rückfläche der Vorderseite 13 des Umschlages. Im dargestellten Beispiel reicht der Trennmittelstreifen 11 bis in die Verschlußklappe 5 hinein. Die Lage des Trennmittelstreifens 11 ist so gewählt, daß die Kante 10 der Seitenklappe 2 etwa mittig auf dem Trennmittelstreifen zu liegen kommt, wenn die Seitenklappe eingefalzt wird. Die Breite des Trennmittelstreifens 11 wird so gewählt, daß bei dieser relativen Lage der Gummierungsstreifen 9 in seiner vollen Breite sicher auf dem Trennmittelstreifen 11 zu liegen kommt, wie dies oben rechts im Bereich der Einlaufkante der Seitenklappe 2 bei der Bezugsziffer 12 dargestellt ist.

Der Trennmittelstreifen 11 wird zweckmäßigerweise ausreichend breit gewählt, um Toleranzen bei der Aufbringung des Gummierungsstreifens 9 sicher zu kompensieren und zu gewährleisten, daß keinerlei Klebemittel direkt auf die Rückfläche der Vorderseite 13 des Umschlages gelangen, sondern nur auf die Trennmittelbereiche. Das Trennmittel sorgt dafür, daß nach Trocknung der Gummierung die Klebkraft der Gummierung im Bereich des Trennmittels unwirksam wird.

Bei dem Briefumschlag bzw. Zuschnitt der Fig. 2 sind die mit der Fig. 1 übereinstimmenden Teile mit gleichen Bezugszeichen versehen.

Der in Fig. 2 wiedergegebene Umschlag bzw. Zuschnitt ist auf der Rückfläche der Vorderseite 13 mit einer vollflächigen Trennmittelbeschichtung 11a ausgerüstet. Die Rückfläche der Bodenklappe 4 weist ebenfalls eine vollflächige Beschichtung 11 b auf, welche sich im Bereich zwischen den mit den Seitenklappen 2 zusammenwirkenden Randzonen erstreckt. Die Trennmittelschichten 11a und 11 b, welche in einem Zuge bei der Herstellung aufgebracht werden, sind dabei als eine mit einer Pigmentpräparation versetzte Dispersion ausgebildet und stellen somit gleichzeitig eine Innenbedruckung der Vorderseite 13 und der Bodenklappe 4 dar, so daß der Inhalt des Briefumschlages nicht nach außen hin durchscheint und somit von außen nicht erkennbar, insbeson dere nicht lesbar ist.

In der Fig. 2 sind die Seitenklappen 2 gestrichelt im ungefalteten und in ausgezogenen Linien in ihrer auf die Rückfläche der Vorderseite 13 umgelegten Faltstellung wiedergegeben. Im rechten Teil der Fig. 2 ist die Seitenklappe 2 mit aufgebrachten Gummierungsstreifen 8 und 9 wiedergegeben, wie sie auch in der Fig. 1 dargestellt sind. Dabei ist in dem rechten Teil der Bodenklappe 4 strichpunktiert angedeutet, daß zusätzlich oder auch anstelle zu den Gummierungsstreifen 8 und 9 der Seitenklappe 2 zwei Gummierungsstreifen 8' bzw. 9' aufgebracht werden können.

Im linken Teil der Fig. 2 ist eine andere besonders zweckmäßige Anordnung der Gummierungsstreifen wiedergegeben. Bei dieser Ausgestaltung ist auf der Seitenklappe 2 ein etwa bis zu der freien Kante 10 der Seitenklappe 2 reichender Gummierungsstreifen 9a wiedergegeben, welcher sich in diesem Beispiel bis etwas über die Hälfte der Seitenklappenbreite erstreckt. Ein zweiter Gummierungsstreifen 9b ist auf der Bodenklappe 4 seitlich gegenüber dem Gummierungsstreifen 9a versetzt aufgebracht, und zwar so, daß sich die beiden Gummierungsstreifen 9a und 9b über einen Teil ihrer Breite überlappen. Der Uberlappungsbereich 9c ist auf der Seitenklappe 2 durch eine enge Schraffur angedeutet.

Der Gummierungsstreifen 9a weist ebenso wie der Gummierungsstreifen 9 einen Bereich 12 auf, welcher sich über die Seitenklappe 2 hinaus auf die Rückfläche der Vorderseite 13 erstreckt.

Man erkennt aus dem linken Teil der Fig. 2, daß der Überlappbereich 9c der Gummierungsstreifen 9a und 9b sich bis über die der Verschlußklappe 5 zugekehrte freie Kante 10 der Seitenklappe hin erstreckt, so daß eine sichere und dauerhafte Verbindung der Bodenklappe 4 mit der Seitenklappe 2 in diesem Bereich gewährleistet ist, die für die automatische Befüllung der Briefumschläge eine entscheidende Bedeutung hat. Die im zusammengefalteten Zustand des Umschlages außerhalb der Uberlappzone 9c befindlichen Bereiche der Gummierungsstreifen 9a und 9b sorgen für eine hinreichende Haftung zwischen der Bodenklappe 4 und den Seitenklappen 2, die sich bei der späteren Handhabung nicht lösen, so daß derartige Umschläge auch durch automnatische Sortieranlagen hindurchgeführt werden können.

Statt den Gummierungsstreifen 9a in der Fig. 2 etwa mit der freien Kante 10 der Seitenklappe 2 enden zu lassen, könnte dieser auch die genannte freie Kante 10 überragen, ähnlich wie dies im rechten Teil der Fig. 2 wiedergegeben ist.

## Patentansprüche

1. Briefumschlag, insbesondere für maschinelles Kuvertieren, bei dem die Bodenklappe mit den im Inneren des Umschlages liegenden Seitenklappen mittels einer Gummierung verklebt ist, dadurch gekennzeichnet, daß zur sicheren Verklebung bis zur jeweiligen freien Kante (10) der Seitenklappen (2) die Gummierung (9,12) die Seitenklappe wenigstens in Richtung zur Verschlußklappe (5) hin überlappt und außerhalb der Seitenklappe (2) eine Trennschicht (11) zwischen der Rückfläche der Vorderseite (13) des Umschlages (1) und der Gummierung vorgesehen ist.

2. Briefumschlag nach Anspruch 1, dadurch gekennzeichnet, daß die Gummierung (9,12) auf die umgelegten Seitenklappen (2) und/oder auf die Rückfläche der Bodenklappe (4) aufgebracht ist und die Kante (10) der Seitenklappe (2) sowohl deren Breite als auch deren Länge nach überlappt.

3. Briefumschlag nach Anspruch 1 oder 2, dadurch gekennzeichnet, daß die Gummierung (9,12) auf den Seitenklappen (2) und/oder der Bodenklappe (4) mittels Segmente in Form von schmalen Streifen (8,9; 8',9') aufgebracht ist.

4. Briefumschlag nach einem der vorhergehenden Ansprüche, dadurch gekennzeichnet, daß ein in Längsrichtung jeder Seitenklappe verlaufender Trennschichtstreifen (11) vorgesehen ist, dessen Breite die Breite der Gummierung (9,12) übersteigt, und der sich im wesentlichen über die Höhe der Vor derseite (13) erstreckt.

5. Briefumschlag nach einem der Ansprüche 1 bis 4, dadurch gekennzeichnet, daß als Trennschicht (11) ein Silikon oder Lack enthaltendes oder ein auf Wachsbasis aufgebautes Trennmittel aufgesprüht oder aufgedruckt ist.

6. Briefumschlag nach Anspruch 1, dadurch gekennzeichnet, daß auf der Rückfläche der Vorderseite (13) eine diese vollständig bedeckende und auf der Rückfläche der Bodenklappe (4) eine diese im Bereich zwischen den mit den Seitenklappen (2) zusammenwirkenden Randzonen vollständig bedeckende Trennschicht (11 a bzw. 11 b) vorgesehen sind, und daß die Trennschichten als pigmentierte, das Durchscheinvermögen der Vorderseite und der Bodenklappe vermindernde oder verhindernde Beschichtungen ausgebildet sind.

7. Briefumschlag nach Anspruch 6, dadurch gekennzeichnet, daß als Trennschicht (11 a; 11 b) eine mit einer Druckfarbe versetzte Polymerdispersion auf der Rückfläche der Vorderseite (13) und die Rückfläche der Bodenklappe (4) aufgesprüht oder aufgedruckt ist.

8. Briefumschlag nach Anspruch 6, dadurch gekennzeichnet, daß als Trennschicht (11 a; 11b) eine mit Druckfarbe versetzte dünnflüssige Polyäthylen-Primärdispersion auf die Rückfläche der Vorderseite (13) und die Rückfläche der Bodenklappe (4) aufgesprüht oder aufgedruckt ist.

9. Briefumschlag nach einem der Ansprüche 1 bis 7, dadurch gekennzeichnet, daß die für eine sichere Verklebung jeder Seitenklappe (2) mit der Bodenklappe (4) erforderliche Menge des Gummierungswerkstoffes zur Hälfte als Streifen (9b) auf die Rückfläche der Bodenklappe und zur anderen Hälfte als Streifen (9a) auf die jeweilige Seitenklappe aufgebracht ist und die Gummierungsstreifen auf der Seiten- und Bodenklappe seitlich gegeneinander so versetzt sind, daß sie sich noch über einen Teil (9c) ihrer Breite überlappen.

10. Verfahren zur Herstellung eines für maschinelles Kuvertieren geeigneten Briefumschlages nach einem der Ansprüche 1 bis 5 und 9, bei dem rollenförmiges Ausgangsmaterial auf dem Wege der One-line-Produktion verarbeitet oder von blatt-oder bogenförmigem Ausgangsmaterial ausgegangen wird und bei dem nach Aufbringen einer Gummierung auf die Seitenklappen und/oder die Bodenklappe die Seitenklappen mit der Bodenklappe verklebt werden, dadurch gekennzeichnet, daß die Gummierung auf die Seitenklappen, nachdem diese auf die Rückfläche der Vorderseite des Umschlages umgefalzt worden sind und/oder auf die Rückfläche der Bodenklappe mit Hilfe von Segmenten streifenförmig so aufgebracht wird, daß beim Aufbringen der Gummierung und/oder beim Umfalzen und Andrücken der Bodenklappe ein Gummierungsstreifen die jeweilige freie Kante der Seitenklappen überlappt und sowohl Bereiche der Seitenklappen als auch Bereiche der Rückfläche der Vorderseite des Umschlages bedeckt, und daß vor dem Umfalzen der Seitenklappen in dem Bereich der Rückfläche der Vorderseite, in denen die Kanten der Seitenklappen nach dem Umfalzen zu liegen kommen, ein Trennmittel so aufgebracht wird, daß dieses nach dem Aufbringen der Gummierung zwischen der Rückfläche der Vorderseite des Umschlages und den auf dieser Rückfläche befindlichen Gummierungsbereichen liegt.

11. Verfahren zur Herstellung eines Umschlages nach einem der Ansprüche 1 und 6 bis 8 gemäß Gattungsbegriff des Anspruches 10, dadurch gekennzeichnet, daß vor dem Umfalzen der Seitenklappen die Rückfläche der Vorderseite des Umschlages sowie die Rückfläche der Bodenklappe im Bereich zwischen den mit den Seitenklappen zusammenwirkenden Randzonen vollständig mit einer farbpigmentierten Polymer- oder Polyäthylen-Primärdispersion beschichtet, insbesondere bedruckt wird, und daß auf die Rückfläche der Bodenklappe und/oder auf die umgefalzten Seitenklappen Gummierungsstreifen so aufgebracht werden, daß sie sich beim Aufbringen auf die Seitenklappen und/oder beim Umfalzen und Andrücken der Bodenklappe über die Bereiche der freien Kanten der Seitenklappen wenigstens in Richtung zur Verschlußklappe hin bis auf die benachbarten Bereiche der Rückfläche der Vorderseite des Umschlages erstrecken.

12. Verfahren zur Herstellung eines Umschlages nach einem der Ansprüche 10 oder 11, dadurch gekennzeichnet, daß auf die Rückfläche der Bodenklappe sowie auf die umgelegten Seitenklappen seitlich gegeneinander versetzte, sich jedoch über einen Teil ihrer Breite überlappende Gummierungsstreifen aufgebracht werden, und daß der Auftrag des Gummierungswerkstoffes je Streifen in einer Menge von etwa 10 g/m² erfolgt.

## Claims

1. An envelope, more particularly for machine assembly, in which the base flap is adhered with gum to the side flaps which lie inside the envelope, characterised in that for firm adhesion up to the respective free edge (10) of the side flaps (2) the gum (9, 12) overlaps the side flap at least in the direction towards the closure flap (5) and outside the side flap (2) a separating layer (11) is provided between the rear surface of the front side (13) of the envelope (1) and the gum.

2. An envelope according to claim 1, characterised in that the gum (9, 12) is applied to the folded side flaps (2) and/or to the rear surface of the base flap (4) and overlaps the edge (10) of the side flap (2) in both width and length.

3. An envelope according to claim 1 or 2 characterised in that the gum (9, 12) is applied to the side flaps (2) and/or the base flap (4) with the aid of segments in the form of narrow strips (8, 9; 8', 9').

4. An envelope according to any one of the preceding claims, characterised in that a separating layer strip (11) running longitudinally of each side flap is provided, its width exceeding the width of the gum (9, 12), said strip (11) extending substantially over the height of the front side (13).

5. An envelope according to any one of claims 1 to 4, characterised in that a silicone or paint containing separating agent or one synthesized on to a wax base is sprayed on or printed on as a separating layer (11).

6. An envelope according to claim 1, characterised in that there are provided on the rear surface of the front side (13) completely covering it and on the rear surface of the base flap (4) completely covering it in the region between the edge areas cooperating with the side flaps (2) a separating layer (11 a or 11 b), and that the separating layers are formed as pigmented coatings reducing or preventing the translucence of the front side and the base flap.

7. An envelope according to claim 6, characterised in that a polymer dispersion mixed with a printing ink is sprayed or pressed onto the rear surface of the front side (13) and the rear surface of the base flap (4) as the separating layer (11a; 11 b).

8. An envelope according to claim 6, characterised in that a dilute polyethylene primary dispersion mixed with printing ink is sprayed or pressed on to the rear surface of the front side (13) and the rear surface of the base flap (4) as the separating layer (11 a; 11 b).

9. An envelope according to any one of claims 1 to 7, characterised in that the quantity of gum material required for firm adhesion of each side flap (2) to the base flap (4) is applied half as a strip (9b) on to the rear surface of the base flap and the other half as a strip (9a) on to the respective side flap and the gummed strips are laterally offset from one another on the side and base flaps so that they overlap over a part (9c) of their width.

10. A method of manufacturing an envelope suitable for mechanical envelope making in accordance with any one of claims 1 to 5 and 9, in which roll-type starting material is processed along the "one-line" production line or sheet-form or letter-form starting material is used initially and in which after applying gum to the side flaps and/or the base flap the side flaps are adhered to the base flap, characterised in that the gum is so applied to the side flaps after they have been folded round on to the rear surface of the front side of the envelope and/or on to the rear surface of the base flap with the aid of segments in strip shape, that when applying the gum and/or when folding and pressing the base flap a gummed strip overlaps the respective free edge of the side flaps and covers both regions of the side flaps and regions of the rear surface of the front side of the envelope and that before folding the side flaps in the region of the rear surface of the front side, in which the edges of the side flaps come to rest after folding, a separating agent is so applied that it lies, after applying the gum, between the rear surface of the front side of the envelope and the gummed regions located on this rear surface.

11. A method of manufacturing an envelope according to any one of claims 1 and 6 to 8 in accordance with the preamble of claim 10, characterised in that before folding the side flaps the rear surface of the front side of the envelope and the rear surface of the base flap in the region between the edge regions cooperating with the side flaps is coated, more particularly printed completely with a color pigmented polymer or polyethylene primary dispersion, and that gummed strips are so applied to the rear surface of the base flap and/or to the folded side flaps that they extend at least in the direction towards the closure flap up to the adjacent regions of the rear surface of the front side of the envelope when applied to the side flaps and/or when folding and pressing on the base flap over the regions of the free edges of the side flaps.

12. A method of manufacturing an envelope according to any one of claims 10 or 11, characterised in that gummed strips, which are offset laterally from one another but which overlap over a part of their width are applied on the rear surface of the base flap and on the folded side flaps, and that the gum material is applied in a quantity of about 10 g/m² per strip.

## Revendications

1. Enveloppe notamment destinée à la mise sous enveloppe automatique, dans laquelle le volet de fond est collé, au moyen d'un gommage, avec les volets latéraux situés à l'intérieur de l'enveloppe, caractérisée par le fait que, en vue du collage sûr jusqu'au bord libre considéré (10) des volets latéraux (2), le gommage (9, 12) chevauche le volet latéral au moins en direction du rabat de fermeture (5), et une couche de séparation (11) est prévue, à l'extérieur du volet latéral (2), entre le gommage et la face postérieure du côté antérieur (13) de l'enveloppe (1).

2. Enveloppe selon la revendication 1, caractérisée par le fait que le gommage (9, 12) est déposé sur les volets latéraux rabattus (2) et/ou sur la face postérieure du volet de fond (4), et chevauche le bord (10) de volet latéral (2), dans le sens tant de la largeur que de la longueur de celui-ci.

3. Enveloppe selon la revendication 1 ou 2, caractérisée par le fait que le gommage (9, 12) est déposé sur les volets latéraux (2) et/ou sur le volet de fond (4), au moyen de segments revêtant la forme de bandes étroites (8, 9; 8', 9').

4. Enveloppe selon l'une des revendications précédentes, caractérisée par le fait qu'il est prévu une bande de couche de séparation (11) s'étendant dans le sens longitudinal de chaque volet latéral, cette bande, dont la largeur excède la largeur du gommage (9, 12), s'étendant pour l'essentiel sur la hauteur du côté antérieur (13).

5. Enveloppe selon l'une des revendications 1 à 4, caractérisée par le fait qu'un agent séparateur renfermant du silicone ou un vernis, ou bien élaboré à base de cire, est déposé par pulvérisation ou par impression en tant que couche de séparation (11).

6. Enveloppe selon la revendication 1, caractérisée par le fait qu'une couche de séparation (11 a, respectivement 11 b) est respectivement prévue sur la face postérieure du côté antérieur (13), qu'elle recouvre intégralement, et sur la face postérieure du volet de fond (4), qu'elle recouvre intégralement dans la région située entre les zones marginales coopérant avec les volets latéraux (2); et par le fait que les couches de séparation sont réalisées sous la forme de revêtements pigmentés, réduisant ou supprimant la propriété de transparence du côté antérieur et du volet de fond.

7. Enveloppe selon la revendication 6, caractérisée par le fait qu'une dispersion de polymère imprégnée d'une encre d'impression est déposée par pulvérisation ou par impression, en tant que couche de séparation (11a; 11 b), sur la face postérieure du côté antérieur (13) et sur la face postérieure du volet de fond (4).

8. Enveloppe selon la revendication 6, caractérisée par le fait qu'une dispersion primaire de polyéthylène très fluide, imprégnée d'encre d'impression, est déposée par pulvérisation ou par impression, en tant que couche de séparation (11 a; 11 b), sur la face postérieure du côté antérieur (13) et sur la face postérieure du volet de fond (4).

9. Enveloppe selon l'une des revendications 1 à 7, caractérisée par le fait que la quantité de substance de gommage nécessaire à un collage sûr de chaque volet latéral (2) avec le volet de fond (4) est déposée, pour moitié en tant que bande (9b), sur la face postérieure du volet de fond et, pour l'autre moitié en tant que bande (9a), sur le volet latéral considéré, les bandes de gommage présentant, sur le volet latéral et sur le volet de fond, un décalage latéral tel qu'elles se chevauchent encore sur une partie (9c) de leur largeur.

10. Procédé de fabrication d'une enveloppe se prêtant à une mise sous enveloppe automatique, selon l'une des revendications 1 à 5 et 9, dans lequel un matériau de base sous forme de rouleaux est traité par production sur une seule file, ou bien dans lequel l'on part d'un matériau de base en forme de feuilles ou de feuillets et, après dépôt d'un gommage sur les volets latéraux et/ou sur le volet de fond, les volets latéraux sont collés avec le volet de fond, caractérisé par le fait que le gommage est déposé sur les volets latéraux, après que ces derniers ont été repliés sur la face postérieure du côté antérieur de l'enveloppe, et/ou sur la face postérieure du volet de fond, en forme de bandes à l'aide de segments, de telle sorte que, lors du dépôt du gommage et/ou lors du repli et de la compression du volet de fond, une bande de gommage chevauche le bord libre considéré des volets latéraux, et recouvre aussi bien des régions des volets latéraux que des régions de la face postérieure du côté antérieur de l'enveloppe; et par le fait que préalablement au repli des volets latéraux, dans la région de la face postérieure du côté antérieur dans laquelle les bords des volets latéraux viennent s'appliquer après le repli, un agent séparateur est déposé de telle sorte que ce dernier se trouve, après le dépôt du gommage, entre la face postérieure du côté antérieur de l'enveloppe et les régions gommées situées sur cette face postérieure.

11. Procédé de fabrication d'une enveloppe selon l'une des revendications 1 et 6 à 8, conforme au préambule de la revendication 10, caractérisé par le fait que, préalablement au repli des volets latéraux, la face postérieure du côté antérieur de l'enveloppe ainsi que la face postérieure du volet de fond sont intégralement revêtues, notamment par impression dans la région située entre les zones marginales coopérant avec les volets latéraux, d'une dispersion de polymère ou d'une dispersion primaire de polyéthylène à pigmentation colorée; et par le fait que des bandes de gommage sont déposées, sur la face postérieure du volet de fond et/ou sur les volets latéraux repliés, de telle sorte qu'elles s'étendant, lors du dépôt sur les volets latéraux et/ou lors du repli et de la compression du volet de fond, sur les régions des bords libres des volets latéraux, au moins en direction du rabat de fermeture, jusqu'aux régions attenantes de la face postérieure du côté antérieur de l'enveloppe.

12. Procédé de fabrication d'une enveloppe, selon l'une des revendications 10 ou 11, caractérisé par le fait que des bandes de gommage mutuellement décalées dans le sens latéral, mais se chevauchant cependant sur une partie de leur largeur, sont déposées sur la face postérieure du volet de fond ainsi que sur les volets latéraux rabattus; et par le fait que le dépôt de la substance de gommage a lieu, pour chaque bande, en une quantité d'environ 10 g/ₘ2.
